# EUROPÄISCHE PATENTSCHRIFT

(11) **EP 2 743 190 B1**
(45) Veröffentlichungstag und Bekanntmachung des Hinweises auf die Patenterteilung: **02.12.2015**
(21) Anmeldenummer: 13195295.4
(22) Anmeldetag: 02.12.2013
(51) Int. Cl.: B65B 25/00, B65B 29/00, B65B 31/04, B65B 51/14, B65B 5/06

(54) **Verpackung von polykristallinem Silicium**
Packing polycrystalline silicon
Emballage de silicium polycristallin

(30) Priorität: 14.12.2012 DE 102012223192
(43) Veröffentlichungstag der Anmeldung: 18.06.2014
(73) Patentinhaber: Wacker Chemie AG, 81737 München (DE)
(72) Erfinder: Vietz, Matthias, 5230 Mattighofen (AT); Lichtenegger, Bruno, 84547 Emmerting (DE); Pech, Dr. Reiner, 84524 Neuötting (DE)
(74) Vertreter: Potten, Holger

(56) Entgegenhaltungen:
- EP-A1- 1 334 907
- EP-A2- 2 030 905
- EP-A2- 2 487 112
- WO-A1-2008/151978
- DE-A1-102005 024 584

## Beschreibung

Die Erfindung betrifft ein Verfahren zur Verpackung von polykristallinem Silicium.

Polykristallines Silicium (Polysilicium) wird überwiegend mittels des Siemensverfahrens aus Halogensilanen wie Trichlorsilan abgeschieden und anschließend möglichst kontaminationsarm in polykristalline Siliciumbruchstücke zerkleinert.

Für Anwendungen in der Halbleiter- und Solarindustrie ist ein möglichst wenig kontaminierter Polysiliciumbruch erwünscht. Daher sollte das Material auch kontaminationsarm verpackt werden, bevor es zum Kunden transportiert wird.

Üblicherweise wird Polysiliciumbruch in Kunststoffbeuteln verpackt.

Bei Polysiliciumbruch handelt es sich um ein scharfkantiges, nicht rieselfähiges Schüttgut. Daher ist bei der Verpackung darauf zu achten, dass das Material die üblichen Kunststoffbeutel beim Befüllen nicht durchstößt oder im schlimmsten Fall sogar vollständig zerstört. Um dies zu vermeiden, werden im Stand der Technik verschiedene Maßnahmen vorgeschlagen. US2010/154357 A1 sieht beispielsweise einen Energieabsorber innerhalb des Kunststoffbeutels vor.

Solche Durchstoßungen des Beutels können jedoch nicht nur während der Verpackung, sondern auch beim Transport zum Kunden auftreten. Polysiliciumbruch ist scharfkantig, so dass bei ungünstiger Orientierung der Bruchstücke im Beutel durch Relativbewegung bzw. Druck der Bruchstücke zur bzw. auf die Beutelfolie diese durchschnitten bzw. durchstoßen werden.

Aus der Beutelverpackung herausstehende Bruchstücke können direkt durch umgebende Materialien, innenliegende Bruchstücke durch einströmende Umgebungsluft inakzeptabel kontaminiert werden.

Zudem kommt es beim Transport von verpackten Siliciumbruchstücken zu unerwünschter Nachzerkleinerung.

Dies ist insbesondere deshalb unerwünscht, da der dabei entstehende Feinanteil nachweislich zu einer geringeren Prozessperformance bei den Kunden führt. Dies hat zur Folge, dass vor der Weiterverarbeitung beim Kunden der Feinanteil wieder abgesiebt werden muss, was nachteilig ist.

Diese Problematik gilt gleichermaßen für gebrochenes und klassifiziertes, gereinigtes sowie ungereinigtes Silicium, unabhängig von der Größe der Verpackung (üblicherweise Beutel mit 5 oder 10 kg Polysilicium).

In US2010/154357 A1 wird vorgeschlagen, während des Verschließens die Luft aus dem Beutel abzusaugen, bis ein Vakuum von 10 bis 700 mbar entsteht.

US2012/198793 A1 offenbart, vor dem Verschweißen die Luft aus dem Beutel so lange abzusaugen, bis ein flacher, luftarmer Beutel entsteht.

Diese Maßnahmen sind nicht geeignet, Durchstoßungen zu vermeiden.

Daraus ergab sich die Aufgabenstellung der Erfindung.

Die Aufgabe wird gelöst durch ein Verfahren zum Verpacken von Polysilicium in Form von Bruchstücken durch Einfüllen der Bruchstücke in einen ersten Kunststoffbeutel, wobei der erste Kunststoffbeutel nach dem Einfüllen der Bruchstücke in einen zweiten Kunststoffbeutel eingebracht wird oder wobei bereits vor dem Einfüllen der Bruchstücke in den ersten Kunststoffbeutel der erste Kunststoffbeutel in den zweiten Kunststoffbeutel gesteckt ist, wodurch sich die Bruchstücke in einem Doppelbeutel befinden, der verschlossen wird, dadurch gekennzeichnet, dass die nach dem Einfüllen der Bruchstücke in den beiden Kunststoffbeuteln des Doppelbeutels befindliche Luft vor dem Verschließen des Doppelbeutels derart entfernt wird, dass das Gesamtvolumen des ersten Kunststoffbeutels im Verhältnis zum Volumen der Bruchstücke 2,0 bis 2,7 beträgt und das Gesamtvolumen des Doppelbeutels im Verhältnis zum Volumen der Bruchstücke 2,4 bis 3,0 beträgt.

Vorzugsweise wird jeder der beiden Kunststoffbeutel des Doppelbeutels nach dem Entfernen von Luft separat durch Verschweißen verschlossen.

Ebenso ist bevorzugt, die beiden Kunststoffbeutel des Doppelbeutels durch Verschweißen mittels einer gemeinsamen Schweißnaht zu verschließen.

Vorzugsweise wird nach dem Einfüllen von Bruchstücken in den ersten Kunststoffbeutel Luft aus dem ersten Kunststoffbeutel entfernt, der erste Kunststoffbeutel verschlossen und in den zweiten Kunststoffbeutel eingebracht, so dass der Doppelbeutel entsteht, und anschließend Luft aus dem zweiten Kunststoffbeutel entfernt und dieser verschlossen.

Die Aufgabe wird auch gelöst durch einen Doppelbeutel, umfassend einen ersten und einen zweiten Kunststoffbeutel und Polysilicium in Form von Bruchstücken, das sich im ersten Kunststoffbeutel befindet, wobei der erste Kunststoffbeutel in den zweiten Kunststoffbeutel gesteckt ist, wobei beide Kunststoffbeutel verschlossen sind, wobei das Gesamtvolumen des ersten Kunststoffbeutels im Verhältnis zum Volumen der Bruchstücke 2,0 bis 2,7 beträgt und das Gesamtvolumen des Doppelbeutels im Verhältnis zum Volumen der Bruchstücke 2,4 bis 3,0 beträgt.

Vorzugsweise ist der erste Beutel so dimensioniert, dass die Kunststofffolien an den Silicium-Bruchstücken eng anliegen. Dadurch können Relativbewegungen zwischen den Bruchstücken vermieden werden.

Die Kunststoffbeutel bestehen vorzugsweise aus einem hochreinen Kunststoff. Dabei handelt es sich bevorzugt um Polyethylen (PE), Polyethylenterephthalat (PET) oder Polypropylen (PP) oder um Verbundfolien. Eine Verbundfolie ist eine mehrschichtige Verpackungsfolie, aus der flexible Verpackungen gemacht werden. Die einzelnen Folienschichten werden üblicherweise extrudiert oder kaschiert bzw. laminiert.

Der Kunststoffbeutel weist vorzugsweise eine Dicke von 10 bis 1000 µm auf.

Das Verschließen der Kunststoffbeutel kann beispielsweise mittels Verschweißen, Verkleben, Vernähen oder Formschluss erfolgen. Vorzugsweise erfolgt es mittels Verschweißen.

Um das Volumen des verpackten Beutel zu bestimmen wird dieser in ein Wasserbecken getaucht.

Das verdrängte Wasser entspricht dabei dem Gesamtvolumen des Beutels (Vges).

Über die Einwaage des Siliciums wurde mit der konstanten Dichte von Reinstsilicium (2,336 g/cm³) das Volumen des Silicums (Vsi) ermittelt.

Alternativ könnte das Volumen des Siliciums ebenfalls über die Tauchmethode ermittelt werden.

Tabelle 1 zeigt das Verhältnis V_{ges} / V_{Si} und die qualitativen Ergebnisse bzgl. Durchstoßungen und Feinanteilerzeugung für Verpackungen ohne Luftabsaugung, für eine Verpackung nach dem Stand der Technik gemäß US2010/154357 A1 sowie für zwei einfach verpackte Beutel.

Durchstoßung der Verpackungsfolie und Entstehung von unerwünschtem Feinanteil wurden nach einer standardisierten Transportsimulation (LKW/Bahn/Schiff) ermittelt.

Beutel 1 war mit Bruchstücken der Größe 4-15 mm gefüllt.

Beutel 2 war mit Bruchstücken der Größe 45-120 mm gefüllt.

Die Größenklasse ist als längste Entfernung zweier Punkte auf der Oberfläche eines Siliciumbruchstücks (=max. Länge) definiert.

**Tabelle 1**

| | V_{ges} / V_{Si} | Durchstoßung | Feinanteil |
|---|---|---|---|
| Ohne Luftabsaugung | >2,8 | häufig | viel |
| US2010/154357 A1 | <1, 8 | häufig | viel |
| Beutel 1 | 2,18-2,31 | nein | nein |
| Beutel 2 | 2,00-2,69 | kaum | nein |

Beutel 1 und 2 wurden in einem weiteren Versuch in einen zweiten Beutel eingeschweißt (Doppelbeutel).

**Tabelle 2** zeigt das Verhältnis V_{ges} / V_{Si} und die qualitativen Ergebnisse bzgl. Durchstoßungen und Feinanteilerzeugung für Doppelbeutel-Verpackungen ohne Luftabsaugung, sowie für zwei erfindungsgemäße Beispiele.

**Tabelle 2**

| | V_{ges} / V_{Si} | Durchstoßung | Feinanteil |
|---|---|---|---|
| Ohne Luftabsaugung | >3,4 | häufig | viel |
| Beispiel 1 | 2,45-2,75 | nein | nein |
| Beispiel 2 | 2,45-2,95 | nein | nein |

Für den Primärbeutel gilt es, ein Verhältnis V_{ges} / V_{Si} von 2,0 bis 2,7, bevorzugt von 2,0 bis 2,4 zu erzeugen.

Dadurch kann überraschender Weise eine feinanteil- u. durchstoßungsfreie Verpackung produziert werden.

Für das in Innen- u. Außenbeutel verpackte Silicium ist V_{ges} / V_{Si} von 2,40 bis 3,0 wesentlich.

Die Luft kann mit diversen Verfahren aus einem mit Silicium gefüllten Kunststoffbeutel entfernt werden:
- manuelles Drücken und anschließendem Verschweißen
- Klemm- oder Stempelvorrichtung und anschließendem Verschweißen
- Absaugvorrichtung u. anschließendem Verschweißen
- Vakuumkammer u. anschließendem Verschweißen

Die Umgebungsbedingungen beim Verpacken sind vorzugsweise eine Temperatur von 18-25 °C. Die relative Luftfeuchte beträgt vorzugsweise 30-70%.

Es hat sich gezeigt, dass dadurch Kondenswasserbildung vermieden werden kann.

Vorzugsweise findet die Verpackung zudem in der Umgebung von gefilterter Luft statt.

## Patentansprüche

1. Verfahren zum Verpacken von Polysilicium in Form von Bruchstücken durch Einfüllen der Bruchstücke in einen ersten Kunststoffbeutel, wobei der erste Kunststoffbeutel nach dem Einfüllen der Bruchstücke in einen zweiten Kunststoffbeutel eingebracht wird oder wobei bereits vor dem Einfüllen der Bruchstücke in den ersten Kunststoffbeutel der erste Kunststoffbeutel in den zweiten Kunststoffbeutel gesteckt ist, wodurch sich die Bruchstücke in einem Doppelbeutel befinden, der verschlossen wird, **dadurch gekennzeichnet, dass** die nach dem Einfüllen der Bruchstücke in den beiden Kunststoffbeuteln des Doppelbeutels befindliche Luft vor dem Verschließen des Doppelbeutels derart entfernt wird, dass das Gesamtvolumen des ersten Kunststoffbeutels im Verhältnis zum Volumen der Bruchstücke 2,0 bis 2,7 beträgt und das Gesamtvolumen des Doppelbeutels im Verhältnis zum Volumen der Bruchstücke 2,4 bis 3,0 beträgt.

2. Verfahren nach Anspruch 1, wobei der erste Kunststoffbeutel so dimensioniert ist, dass die ihn bildende Kunststofffolie an den Bruchstücken eng anliegt.

3. Verfahren nach Anspruch 1 oder nach Anspruch 2, wobei das Entfernen von Luft aus den Kunststoffbeuteln durch Zusammendrücken der Kunststoffbeutel, mittels einer Klemm- oder Stempelvorrrichtung, mittels einer Absaugvorrichtung oder mittels einer Vakuumkammer erfolgt.

4. Verfahren nach einem der Ansprüche 1 bis 3, wobei während des Verpackens eine relative Luftfeuchte 30-70% beträgt.

5. Verfahren nach einem der Ansprüche 1 bis 4, wobei jeder der beiden Kunststoffbeutel des Doppelbeutels nach dem Entfernen von Luft separat durch Verschweißen verschlossen wird.

6. Verfahren nach einem der Ansprüche 1 bis 4, wobei die beiden Kunststoffbeutel des Doppelbeutels durch Verschweißen mittels einer gemeinsamen Schweißnaht verschlossen werden.

7. Verfahren nach einem der Ansprüche 1 bis 5, wobei nach dem Einfüllen von Bruchstücken in den ersten Kunststoffbeutel Luft aus dem ersten Kunststoffbeutel entfernt, der erste Kunststoffbeutel verschlossen und in den zweiten Kunststoffbeutel eingebracht wird, so dass der Doppelbeutel entsteht, und anschließend Luft aus dem zweiten Kunststoffbeutel entfernt wird und dieser verschlossen wird.

8. Doppelbeutel, umfassend einen ersten und einen zweiten Kunststoffbeutel und Polysilicium in Form von Bruchstücken, das sich im ersten Kunststoffbeutel befindet, wobei der erste Kunststoffbeutel in den zweiten Kunststoffbeutel gesteckt ist, wobei beide Kunststoffbeutel verschlossen sind, wobei das Gesamtvolumen des ersten Beutels im Verhältnis zum Volumen der Bruchstücke 2,0 bis 2,7 beträgt und das Gesamtvolumen des Doppelbeutels im Verhältnis zum Volumen der Bruchstücke 2,4 bis 3,0 beträgt.

9. Doppelbeutel nach Anspruch 8, wobei der erste und der zweite Kunststoffbeutel durch Verschweißen verschlossen sind und eine gemeinsame Schweißnaht aufweisen.

## Claims

1. Method for packing polysilicon in the form of chunks by introducing the chunks into a first plastic bag, the first plastic bag being introduced into a second plastic bag after the introduction of the chunks, or the first plastic bag already having been inserted into the second plastic bag prior to the introduction of the chunks into the first plastic bag, as a result of which the chunks are present in a double bag which is sealed, **characterized in that** the air present in the two plastic bags in the double bag after the introduction of the chunks is removed before the sealing of the double bag such that the total volume of the first plastic bag relative to the volume of the chunks is 2.0 to 2.7 and the total volume of the double bag relative to the volume of the chunks is 2.4 to 3.0.

2. Method according to Claim 1, wherein the dimensions of the first plastic bag are such that the plastic film that forms it fits close to the chunks.

3. Method according to Claim 1 or according to Claim 2, wherein air is removed from the plastic bags by compressing the plastic bags by means of a clamp or ram device, by means of a suction device or by means of a vacuum chamber.

4. Method according to any one of Claims 1 to 3, wherein a relative air humidity during the packing operation is 30-70%.

5. Method according to any one of Claims 1 to 4, wherein each of the two plastic bags in the double bag is sealed separately by welding after the removal of air.

6. Method according to any one of Claims 1 to 4, wherein the two plastic bags in the double bag are sealed by welding by means of a common weld seam.

7. Method according to any one of Claims 1 to 5, wherein the introduction of chunks into the first plastic bag is followed by removal of air from the first plastic bag, by sealing of the first plastic bag and introduction into the second plastic bag, so as to give rise to the double bag, and then by removal of air from the second plastic bag and sealing thereof.

8. Double bag comprising a first and a second plastic bag and polysilicon in the form of chunks present in the first plastic bag, wherein the first plastic bag has been inserted into the second plastic bag, wherein both plastic bags have been sealed, wherein the total volume of the first bag relative to the volume of the chunks is 2.0 to 2.7 and the total volume of the double bag relative to the volume of the chunks is 2.4 to 3.0.

9. Double bag according to Claim 8, wherein the first and the second plastic bag are sealed by welding and have a common weld seam.

## Revendications

1. Procédé d'emballage de polysilicium sous la forme de fragments par remplissage d'un premier sac en plastique avec les fragments, le premier sac en plastique étant placé dans un second sac en plastique après le remplissage avec les fragments ou le premier sac en plastique étant déjà enfilé dans le second sac en plastique avant le remplissage du premier sac en plastique avec les fragments, les fragments se trouvant ainsi dans un sac double qui est fermé, **caractérisé en ce que** l'air qui se trouve dans les deux sacs en plastique du sac double après le remplissage avec les fragments est éliminé avant la fermeture du sac double de manière à ce que le volume total du premier sac en plastique par rapport au volume des fragments soit de 2,0 à 2,7 et à ce que le volume total du sac double par rapport au volume des fragments soit de 2,4 à 3,0.

2. Procédé selon la revendication 1, dans lequel le premier sac en plastique est dimensionné de manière à ce que le film en plastique qui le forme soit étroitement adjacent aux fragments.

3. Procédé selon la revendication 1 ou la revendication 2, dans lequel l'élimination de l'air des sacs en plastique a lieu par compression des sacs en plastique, au moyen d'un dispositif de serrage ou de piston, au moyen d'un dispositif d'aspiration ou au moyen d'une chambre sous vide.

4. Procédé selon l'une quelconque des revendications 1 à 3, dans lequel une humidité relative de l'air est de 30 à 70 % pendant l'emballage.

5. Procédé selon l'une quelconque des revendications 1 à 4, dans lequel chacun des deux sacs en plastique du sac double est fermé séparément par soudage après l'élimination de l'air.

6. Procédé selon l'une quelconque des revendications 1 à 4, dans lequel les deux sacs en plastique du sac double sont fermés par soudage au moyen d'une soudure commune.

7. Procédé selon l'une quelconque des revendications 1 à 5, dans lequel, après le remplissage du premier sac en plastique avec des fragments, l'air est éliminé du premier sac en plastique, le premier sac en plastique est fermé et placé dans le second sac en plastique, de manière à former le sac double, puis l'air est éliminé du second sac en plastique et celui-ci est fermé.

8. Sac double, comprenant un premier et un second sac en plastique et du polysilicium sous la forme de fragments, qui se trouve dans le premier sac en plastique, le premier sac en plastique étant glissé dans le second sac en plastique, les deux sacs en plastique étant fermés, le volume total du premier sac en plastique par rapport au volume des fragments étant de 2,0 à 2,7 et le volume total du sac double par rapport au volume des fragments étant de 2,4 à 3,0.

9. Sac double selon la revendication 8, dans lequel le premier et le second sac en plastique sont fermés par soudage et présentent une soudure commune.
